# EUROPÄISCHE PATENTSCHRIFT

(11) **EP 1 523 704 B1**
(45) Veröffentlichungstag und Bekanntmachung des Hinweises auf die Patenterteilung: **06.09.2006**
(21) Anmeldenummer: 03764973.8
(22) Anmeldetag: 12.07.2003
(51) Int. Cl.: G05G 5/28, G05G 9/047, E02F 9/24

(54) **BEDIENVORRICHTUNG ZUM ANSTEUERN EINES GERÄTS**
OPERATING DEVICE FOR TRIGGERING AN APPARATUS
DISPOSITIF DE COMMANDE D'UN APPAREIL

(30) Priorität: 22.07.2002 US 200385
(43) Veröffentlichungstag der Anmeldung: 20.04.2005
(73) Patentinhaber: DEERE & COMPANY, Moline, Illinois 61265-8098 (US)
(72) Erfinder: DYBRO, Niels, Cedar Falls, IA 50613 (US)
(74) Vertreter: Holst, Sönke
(86) Internationale Anmeldenummer: PCT/EP2003/007557
(87) Internationale Veröffentlichungsnummer: WO 2004/010239

(56) Entgegenhaltungen:
- EP-A- 0 701 917
- DE-A- 19 934 186
- US-A- 4 656 461

## Beschreibung

Die Erfindung betrifft eine Bedienvorrichtung zum Ansteuern eines Geräts, insbesondere zum Ansteuern eines Fahrzeugs.

Es sind um mehrere Achsen verschwenkbare bzw. verdrehbare Bedienungshebel bekannt, die auch als Joysticks bezeichnet werden und die in einer Bedienerkabine von Kraftfahrzeugen im landwirtschaftlichen- und Baumaschinen-Bereich zur vielseitigen Steuerung des Fahrzeugs und/oder von Arbeitsgerätefunktionen dienen. Eine unbeabsichtigte Betätigung solcher Bedienvorrichtungen stellen ein signifikantes Sicherheitsrisiko für Sachen und den Bediener des Fahrzeugs sowie für andere dar, die sich in der Nähe des Fahrzeugs aufhalten. Eine versehentliche Betätigung der Bedienvorrichtung erfolgt meist während des Einsteigens in oder des Aussteigens aus der Bedienerkabine, wenn also die Wahrscheinlichkeit einer Verletzung eines Bedieners durch eine versehentliche Betätigung gegeben ist und die Kontrolle über das Fahrzeug in einem solchen Fall nicht schnell genug zurück erlangt werden kann. Die Wahrscheinlichkeit einer versehentlichen Betätigung wird oftmals durch die räumliche Anordnung eines Joysticks erhöht. Die Wahl der Anordnung eines Joysticks wird üblicherweise durch ergonomische Gesichtspunkte hinsichtlich eines sitzenden Bedieners beeinflusst. Demgemäß würde die Anordnung eines Joysticks zum Minimieren einer versehentlichen Betätigung während des Einstiegs in und/oder des Ausstiegs aus dem Fahrzeug die Ergonomie des Joysticks bezüglich eines sitzenden Bedieners negativ beeinflussen.

So wurden in der Vergangenheit Anstrengungen unternommen, das Problem der versehentlichen Betätigung von Joysticks dahingehend zu lösen, dass Joysticks eingesetzt wurden, die schwergängig zu bedienen waren und die weniger anfällig bezüglich einer versehentlichen Betätigung waren. Allerdings beeinflussen solche Joysticks negativ die Ergonomie für den Bediener aufgrund einer erhöhten Ermüdung, die sich durch die Bedienung des Joysticks über eine längere Zeitdauer ergibt. Es wurde weiterhin vorgeschlagen, mechanische oder elektromechanische Ver- bzw. Entriegelungen vorzusehen, welche den Joystick zur normalen Bedienung aktivieren. Eine solche Lösung erfordert, dass ein Bediener einen Hebel oder einen Knopf herunterdrückt, während er den Joystick ergreift und damit arbeitet. Ein solches System lässt dem Bediener nur wenig Freiheit bei der Bedienung bzw. beim Ergreifen des Joysticks und verursacht ebenfalls eine Ermüdung während einer längeren Bedienung.

Aus der EP 0 701 917 A1 ist eine Totmanneinrichtung insbesondere für mitgängergeführte und/oder handgehaltene motorbetriebene Bearbeitungsmaschinen bekannt, welche mindestens einen Handgriff zum Führen und/oder Halten der Maschine, einen Sicherheitskreis und eine Auswerteelektronik mit zugehöriger Schaltung aufweist.

Die der Erfindung zugrunde liegende Aufgabe wird darin gesehen, eine Bedienvorrichtung der eingangs genannten Art anzugeben, durch die die vorgenannten Probleme überwunden werden. Insbesondere soll eine Bedienvorrichtung angegeben und weitergebildet werden, welche nur dann aktiviert ist, wenn der Bediener die Bedienvorrichtung im Rahmen eines bestimmungsgemäßen Gebrauchs ergreift, wobei einer unbeabsichtigten Betätigung unter weitgehender Beibehaltung der positiven ergonomischen Eigenschaften vorgebeugt werden soll.

Die Aufgabe wird erfindungsgemäß durch die Lehre der Patentansprüche 1 bzw.2 gelöst. Weitere vorteilhafte Ausgestaltungen und Weiterbildungen der Erfindung gehen aus den Unteransprüchen hervor.

Die erfindungsgemäße Bedienvorrichtung zum Ansteuern eines Geräts enthält einen Aktuator, einen Betätigungshebel und mindestens einen Sensor. Der Aktuator ist mit dem Betätigungshebel wirkverbunden. Der Betätigungshebel weist einen Handabschnitt auf. Der Sensor ist an dem Handabschnitt angeordnet, um den Aktuator wirkverbindend zu aktivieren, wenn der Handabschnitt des Betätigungshebels manuell in bestimmungsgemäßer Weise gegriffen wird.

Die Verwendung einer erfindungsgemäßen Bedienvorrichtung reduziert in ganz erheblicher Weise das Risiko einer unbeabsichtigten Betätigung der Bedienvorrichtung bzw. des Joysticks und die damit verbundenen Sicherheitsrisiken, wobei in ganz besonders vorteilhafter Weise die positiven ergonomischen Eigenschaften des Joysticks beibehalten werden können.

In einer ganz besonders bevorzugten Ausführungsform umfasst die Bedienvorrichtung beziehungsweise der Joystick mindestens einen Sensor, welcher eine diskrete beziehungsweise eine getrennte Sensorzone umfasst, welche im Handabschnitt der Bedienvorrichtung angeordnet ist. Der Sensor beziehungsweise die Sensorzonen sind derart betreibbar, dass die Anwesenheit einer Person oder eines Gegenstands in der näheren Umgebung der Bedienvorrichtung passiv detektierbar ist. Die Anordnung der Sensorzonen in Bereichen der Bedienvorrichtung bzw. des Handabschnitts, in welchen der Daumen und ein Finger einer Hand eines Bedieners während der normalen Bedienung sich befinden, ermöglicht es dem Sensor zu detektieren, dass der Bediener die Bedienvorrichtung beziehungsweise den Joystick zur bestimmungsgemäßen Bedienung manuell ergriffen hat. Der Sensor ist über einen logischen Schaltkreis in Kommunikation mit dem Aktuator-Schaltkreis, so dass der den Aktuator betreffende Teil der Bedienvorrichtung nur dann aktivierbar ist, wenn die Anwesenheit eines Gegenstands in den diskreten Sensorzonen detektiert wird. In gleicher Weise wird der den Aktuator betreffende Teil der Bedienvorrichtung nur dann aktiviert, wenn keine Anwesenheit eines Gegenstands detektiert wird.

Vorzugsweise weist ein Sensor mindestens eine Sensorzone auf, welche im Handabschnitt oder in dessen Nachbarschaft angeordnet sein könnte.

Der Sensor könnte nun derart betreibbar sein, dass die Anwesenheit eines Gegenstands an dem Handabschnitt passiv detektierbar ist.

Weiterhin könnte der Sensor mit dem Aktuator derart wirkverbunden sein, dass eine Aktivierung des Aktuators dann bewirkbar ist, wenn der Sensor die Anwesenheit eines Gegenstands detektiert. Eine Deaktivierung des Aktuators könnte dann bewirkbar sein, wenn der Sensor keinen Gegenstand detektiert.

Im Konkreten könnte der Sensor mindestens einen kapazitiven Sensor aufweisen oder in Form eines kapazitiven Sensors ausgeführt sein.

Ganz besonders bevorzugt ist der Sensor im Handabschnitt des Betätigungshebels eingebaut.

Nun könnte vorgesehen sein, dass der Aktuator erst dann aktiviert wird, wenn die Anwesenheit eines Gegenstands in mindestens zwei Sensorzonen detektiert wird. Dies setzt mindestens zwei an der Bedienvorrichtung angeordnete Sensorzonen voraus.

Besonders bevorzugt könnte mindestens ein Mittel zur Zeitverzögerung vorgesehen sein, welches in Abhängigkeit einer Detektion einer Anwesenheit eines Gegenstands die Betätigungsvorrichtung erst dann aktiviert, wenn eine vorgebbare Zeitdauer abgelaufen ist.

In gleicher Weise könnte mindestens ein Mittel zur Zeitverzögerung vorgesehen sein, welches in Abhängigkeit einer Detektion einer Abwesenheit eines Gegenstands die Betätigungsvorrichtung erst dann deaktiviert, wenn eine vorgebbare Zeitdauer abgelaufen ist.

In einer konkreten Ausführungsform könnte der Handabschnitt einen Daumenbereich und einen Fingerbereich aufweisen. Mindestens eine Sensorzone könnte in der Nähe des Daumenbereichs und mindestens eine Sensorzone könnte in der Nähe des Fingerbereichs angeordnet sein.

Ein kapazitiver Sensor könnte mindestens ein eine Sensorzone definierendes Feld aufweisen, wobei das Feld bezüglich des Handabschnitts nach außen gerichtet ist.

Das die eine Sensorzone definierende Feld könnte nach außen in einer Richtung gerichtet sein, welche im Wesentlichen diametral entgegengesetzt zur Richtung des Feldes gerichtet ist, welches von der anderen Sensorzone definiert ist.

Das Feld, welches von einer Sensorzone definiert ist, hängt vorzugsweise nicht mit dem Feld zusammen, welches durch eine andere Sensorzone definiert ist.

Der Aktuator könnte nach einer Aktivierung solange aktiviert bleiben, wie die Anwesenheit eines Gegenstands von mindestens einem Sensor kontinuierlich detektiert wird.

Anhand der Zeichnung, die ein Ausführungsbeispiel der Erfindung zeigt, werden nachfolgend die Erfindung sowie weitere Vorteile und vorteilhafte Weiterbildungen und Ausgestaltungen der Erfindung näher beschrieben und erläutert.

Es zeigt in einer schematische Darstellung:
- Fig. 1: ein erstes erfindungsgemäßes Ausführungsbeispiel in einer rückwärtigen perspektivischen Ansicht und
- Fig. 2: das erfindungsgemäße Ausführungsbeispiel aus Fig. 1 in einer von einer anderen Seite aus gesehenen perspektivischen Ansicht.

Die Fig. 1 und 2 zeigen einen um mehrere Achsen betätigbaren Bedienhebel zur Steuerung eines Fahrzeugs, der mit dem Bezugszeichen 10 gekennzeichnet ist und im Folgenden mit Joystick bezeichnet wird. Der Joystick 10 umfasst einen sich über einen großen Bereich des Joysticks 10 erstreckende, im Wesentlichen zylindrisch ausgebildeten Schaftbereich 12 und einen ergonomisch ausgebildeten Handabschnitt 14. Der Schaftbereich 12 ist üblicherweise in Betriebsstellung im Wesentlichen vertikal angeordnet, wenn er in einem Fahrzeug montiert ist, und ist mit einem Aktuator 16 wirkverbunden.

Der Handabschnitt 14 umfasst ein Handablage 18, einen primären Daumenbereich 20 und einen sekundären Daumenbereich 22. Die Handablage 18 ist eine aufgeweitete, gekrümmt ausgebildete Plattform, die im Wesentlichen die Oberseite des Joysticks 10 definiert. Der primäre Daumenbereich 20 ist durch einen Daumenschalter 24 gekennzeichnet. Obwohl der Daumenschalter 24 kein wesentliches Element der vorliegenden Erfindung darstellt, ist er in Fig. 1 gezeigt, um die ergonomischen Eigenschaften eines entsprechenden Joysticks gemäß der vorliegenden Erfindung zu zeigen. Der Daumenschalter 24 sowie zusätzliche, in Fig. 1 nicht gezeigte Schalter, könnten zur Aktivierung von Funktionen verwendet werden, die von einer spezifischen Anwendung vorgegeben sind, in welchen der Joystick verwendet wird. Der sekundäre Daumenbereich 22 wird von einer Nase 26 begrenzt, welche sich im Wesentlichen senkrecht zur Handablage 18 in einen Bereich erstreckt, welcher unmittelbar oberhalb des Daumenschalters 24 angeordnet ist.

Eine dem Joystick 10 entsprechende Bedienvorrichtung könnte an einer Fahrzeugkonsole in der Nähe einer Armlehne angeordnet sein, um dem Bediener des Fahrzeugs zu ermöglichen, seinen Arm auf der Armlehne abzulegen und gleichzeitig den Joystick 10 zu bedienen. In einer solchen Konfiguration könnte der Bediener den Joystick 10 derart bedienen, dass er seine geöffnete Handfläche auf der Handablage platziert, mit dem Daumen auf der der Handablage 18 abgewandelten Seite der Nase 26, wodurch der Daumenschalter 24 in dem primäreren Daumenbereich 20 bedient werden kann. Der Joystick 10 kann mit nur geringen Handbewegungen bedient werden, wobei auf die Handablage 18 und die Nase 26 leichter Druck ausgeübt wird. Der in den Fig. 1 und 2 gezeigte Joystick 10 ist für einen rechtshändigen Bediener ausgebildet. Ein Ausbildungsbeispiel eines Joysticks 10 für einen linkshändigen Bediener würde im Wesentlichen dem Spiegelbild des in den Fig. 1 und 2 gezeigten Joysticks 10 entsprechen. Die folgende Beschreibung trifft für beide Ausführungsformen zu, also für einen Joystick 10 zur Bedienung mit der linken oder mit der rechten Hand.

Erfindungsgemäß sind passive Mittel vorgesehen, mit denen der Joystick 10 zur Bedienung nur dann freigebbar beziehungsweise aktivierbar ist, wenn der Bediener manuell in einer bestimmungsgemäßen Weise den Joystick 10 ergreift. Das zur Verfügung Stellen solcher Mittel verhindert eine versehentliche Betätigung des Joysticks 10. Insbesondere ist eine erste Sensorzone 28 im Handabschnitt 14 angeordnet, und zwar in einem Bereich, welcher zum primären und sekundären Daumenbereich 20, 22 benachbart angeordnet ist. Die erste Sensorzone 28 ist derart angeordnet, dass der Bereich, in dem sie angeordnet ist, dem ersten Daumengelenk entspricht, wenn der Joystick 10 manuell bestimmungsgemäß gegriffen wird. Eine zweite Sensorzone 30 ist auf der Handablage 18 in einem Bereich angeordnet, welcher benachbart zur Nase 26 angeordnet ist. Demgemäß korrespondiert die zweite Sensorzone 30 zu einer Stelle am Joystick 10, an welcher die Gelenke des Zeigefingers und des Mittelfingers bei einer bestimmungsgemäßen Bedienung des Joysticks 10 angeordnet sind. Die Sensorzonen 28 und 30 sind jeweils in Form von Nährungssensoren ausgeführt, die unterhalb der Oberfläche des Joysticks 10 eingebaut sind.

In einem bevorzugten Ausführungsbeispiel könnten die Näherungssensoren kapazitive Sensoren aufweisen, welche aus dem Stand der Technik bekannt sind und welche in vielen Anwendungen eingesetzt werden, in denen die Anwesenheit einer Person oder eines Gegenstands zu detektieren ist. Ein Beispiel einer solchen Anwendung ist das Detektieren der Anwesenheit eines Insassen eines Fahrzeugs zum Zweck der Aktivierung oder Deaktivierung eines Insassenschutzsystems des Fahrzeugs. Solche kapazitiven Sensoren weisen üblicherweise eine Mehrzahl leitender Elemente auf, die zwischen nicht leitenden Schichten angeordnet sind. Wenn die Sensoren mit einer elektrischen Spannung beaufschlagt werden, erzeugen Sie ein elektrisches Feld, welches sich vom Sensor nach außen erstreckt. In Abhängigkeit der Charakteristik solcher Sensoren und der Spannung, die an die leitenden Elemente angelegt wird, kann das elektrische Feld sich von Null bis hin zu wenigen Metern erstrecken. Wenn ein Gegenstand in das elektrische Feld eingebracht wird, wird eine negative Ladung auf der Oberfläche dieses Gegenstands induziert und der Gegenstand bildet ein weiteres kapazitives Element, welches in Verbindung mit den anderen leitenden Elementen wechselwirkt. Somit verändert sich die effektive Kapazität zwischen dem Sensor und dem Erdpotential, wenn der Gegenstand sich in dem elektrischen Feld des Sensors befindet. Die Kapazität des Sensors kann dann auf Veränderungen hin überwacht werden, um die Anwesenheit eines Gegenstands in der näheren Umgebung eines Sensors zu detektieren. Die Sensorzonen 28, 30 könnten durch zwei getrennte kapazitiven Sensoren oder durch einen einzelnen kapazitiven Sensor gebildet sein, wobei letzterer zwei getrennte, nicht zusammenhängende elektrische Felder aufweist.

Mit Hilfe der oben beschriebenen, kapazitiven Sensoren, welche eine erste und eine zweite Sensorzone 20 und 30 definieren, kann ein manuelles Eingreifen des Joysticks 10 passiv detektiert werden, ohne einen aktiv zu betätigenden, mechanischen oder elektromechanischen Schalter vorzusehen. Weiterhin kann beim Vorsehen getrennter Sensorzonen und kapazitiver Sensoren mit kleinen elektrischen Feldern eine Detektion einer ausgeprägten Anwesenheit in einem - entsprechend den Sensorzonen 28 und 30 - relativ kleinen Bereich begrenzt werden. Somit würde die erste Sensorzone 28 die Anwesenheit des Daumens eines Benutzers detektieren, wenn der Joystick 10 zu einer normalen Bedienung manuell ergriffen wird. Dementsprechend würde die zweite Sensorzone 30 die Anwesenheit des Zeigefingers und des Mittelfingers eines Bedieners detektieren, wenn der Joystick 10 zu einer manuellen Bedienung bestimmungsgemäß ergriffen wird.

In einer bevorzugten Ausführungsform sind die kapazitiven Sensoren in ersten und zweiten Sensorzonen 28 und 30 angeordnet und über eine Logik mit dem Aktuator-Schaltkreis verbunden, um den Aktuator 16 abhängig von bestimmten vorgebbaren Bedingungen zu aktivieren oder zu deaktivieren. Insbesondere wird der Aktuator 16 nur dann aktiviert werden, wenn gleichzeitig eine Anwesenheit in beiden, das heißt der ersten und der zweiten Sensorzone 28, 30, detektiert wird. Diese UND-Verknüpfung in der Logik wird den Aktuator-Schaltkreis wachrufen, um eine Bedienung des Joysticks 10 in bestimmungsgemäßer Weise zu ermöglichen. Sobald der Aktuator 16 wachgerufenen ist, wird die Logik in einen Zustand gebracht, in der ein kontinuierliches Signal vorliegen muss, welches auf eine Anwesenheit entweder in einer Sensorzone 28 oder in beiden Sensorzonen 28, 30 hindeutet, um den Joystick 10 in dem Bedienungszustand zu belassen. Diese UND/ODER-Bedingung in der Logik ermöglicht es, dem Bediener eine größere Flexibilität in der Manipulation des Joysticks 10 bereitzustellen. Für den Fall, dass der Bediener den Joystick 10 loslässt, so dass keine Anwesenheit in den beiden Sensorzonen 28, 30 angezeigt wird, wird der Joystick 10 deaktiviert. Nun ist wiederum ein Signal, welches die Anwesenheit sowohl der ersten als auch der zweiten Sensorzone 28, 30 anzeigt, erforderlich, um den Joystick 10 wieder zu aktivieren.

Weiterhin könnte ein Zeitverzögerungsschaltkreis in der Joystick-Logik vorgesehen sein, um den Joystick 10 für eine vorgebbare Zeit zu aktivieren und/oder zu deaktivieren, wobei die vorgebbare Zeit von der Anwendung abhängt, für welche der Joystick 10 verwendet wird. Das Vorsehen einer Zeitverzögerung in der Aktivierung des Joysticks 10 könnte die Möglichkeit einer unbeabsichtigten Betätigung weiter verringern. In gleicher Weise könnte das Vorsehen einer Zeitverzögerung zur Deaktivierung des Joysticks 10 zu einer Vereinfachung der Bedienung für einen Bediener des Joysticks 10 führen, falls es erforderlich sein sollte, dass der Bediener den Joystick 10 für einen kurzen Moment loslässt. Die Logik zur Aktivierung und Deaktivierung des Aktuators 16 in Abhängigkeit einer detektierten Anwesenheit oder einer detektierten Abwesenheit und eine Verzögerungsschaltung kann auf viele aus dem Stand der Technik bekannte Weisen erzielt werden, auf die nicht weiter eingegangen werden soll.

Aufgrund der oben beschriebenen Ausgestaltung des Joysticks 10 ergibt sich eine verringerte Empfindlichkeit bezüglich einer unbeabsichtigten Betätigung verglichen zu Joysticks, welche aus dem Stand der Technik bekannt sind und insbesondere solchen, welche mechanische Verriegelungen aufweisen. Insbesondere die Anordnung der Sensorzonen 28 und 30 machen es in hohem Maße unwahrscheinlich, dass ein unbeabsichtigter Kontakt mit dem Joystick 10 vorliegt, welcher zur Aktivierung des Aktuators 16 zur Bedienung führt. Obwohl es möglich ist, die Position der Sensorzonen 28, 30 an anderen als bei den charakteristischen Ausführungsformen zu wählen, sind die Sensorzonen 28, 30 vorzugsweise derart angeordnet, dass das Risiko minimiert wird, dass ein einzelner unbeabsichtigter Kontakt beide Sensorzonen gleichzeitig überdecken könnte. In einer charakteristischen Ausführungsform wird dies dadurch erzielt, dass die erste und die zweite Sensorzone 28 und 30 derart angeordnet sind, dass die von den kapazitiven Sensoren erzeugten Felder nicht zusammenhängen und sich im Wesentlichen in diametral entgegengesetzte Richtungen erstrecken. Durch diese Maßnahme ist es unwahrscheinlich, dass der Joystick 10 durch ein Anstoßen, Kicken, Bürsten oder durch einen anderen unbeabsichtigten Kontakt aktiviert wird.

In besonders vorteilhafter Weise stellt der Gegenstand der vorliegenden Erfindung eine wesentliche Verbesserung gegenüber bekannten Vorrichtungen aufgrund der Tatsache dar, dass die Verwendung von Sensoren, welche keine einzelne Aktion seitens des Bedieners erfordern, um den Joystick 10 zu aktivieren, nicht darüber hinausgehen, was anderenfalls erforderlich wäre, um die Bedienungsfunktionen des Joysticks 10 bereitzustellen. Durch das einfache Ergreifen des Joysticks 10 in gewohnter Weise aktiviert der Bediener den Joystick 10 für die Bedienung und durch das einfache Loslassen des Joysticks 10 überführt der Bediener den Joystick 10 in einen deaktivierten Zustand, welcher in vorteilhafter Weise von unbeabsichtigter Betätigung gesichert ist. Somit kann in besonders vorteilhafter Weise die Wahl der räumlichen Anordnung des Joysticks 10 davon abhängig gemacht werden, wo der Joystick 10 in ergonomischer Hinsicht am besten platziert ist, und nicht wo er am unempfindlichsten bezüglich einer unbeabsichtigten Betätigung anzuordnen wäre. Die ergonomischen Eigenschaften werden weiter verbessert, da die kapazitiven Sensoren keinen physikalischen Kontakt zum Detektieren einer Anwesenheit erfordern, wobei es dem Bediener möglich ist, den Joystick 10 mit einem ganz leichten Griff zu bedienen und dennoch die gesamte Funktionalität des Joysticks 10 zu aktivieren. Da die kapazitiven Detektionseigenschaften des Joysticks eine sichere Anwesenheit erfordern, ist es auch ausreichend, den Joystick 10 mit einer in einem Handschuh befindlichen Hand zu aktivieren, obwohl sich Schmutz oder Feuchtigkeit am Handschuh befinden kann.

Die Erläuterung der vorliegenden Erfindung wurde hinsichtlich eines charakteristischen Ausführungsbeispiels eines Joysticks 10 gemacht. Erfindungsgemäß könnten auch andere Joystick-Konfigurationen vorgesehen sein, welche unterschiedliche ergonomische Eigenschaften aufweisen. So könnte eine unterschiedliche ergonomische Platzierung der Hand an einer alternativen Joystick-Konfiguration eine andere Anordnung der Sensorzonen erforderlich machen. Weiterhin könnten andere Arten von Berührungs- und/oder Annäherungssensoren eingesetzt werden. Demgemäß ergeht es in der vorliegenden Erfindung in erster Linie darum, eine Bedienvorrichtung anzugeben und weiterzubilden, welche Aktivierungssensoren aufweist, die die Bedienvorrichtung nur dann aktivieren, wenn der Bediener manuell die Bedienvorrichtung in bestimmungsgemäßer Weise während einer normalen Bedienung ergreift. Der Gegenstand der vorliegenden Erfindung soll jedenfalls nicht auf eine spezielle Form oder Abmessung der Bedienvorrichtung begrenzt werden.

Auch wenn die Erfindung lediglich anhand eines Ausführungsbeispiels beschrieben wurde, erschließen sich für den Fachmann im Lichte der vorstehenden Beschreibung sowie der Zeichnung viele verschiedenartige Alternativen, Modifikationen und Varianten, die unter die vorliegende Erfindung fallen.

## Patentansprüche

1. Bedienvorrichtung zum Ansteuern eines Geräts, insbesondere zum Ansteuern eines Fahrzeugs, wobei die Bedienvorrichtung um mehrere Achsen schwenkbar und/oder drehbar ist, mit einem Aktuator (16), einem Betätigungshebel und mindestens einem Sensor, wobei der Aktuator (16) mit dem Betätigungshebel wirkverbunden ist, wobei der Betätigungshebel einen Handabschnitt (14) aufweist, wobei der Sensor an dem Handabschnitt (14) angeordnet ist, um den Aktuator (16) wirkverbindend zu aktivieren, wenn der Handabschnitt (14) des Betätigungshebels manuell in bestimmungsgemäßer Weise gegriffen wird, wobei ein Sensor des mindestens einen Sensors vorgesehen ist, welcher mindestens zwei Sensorzonen (28, 30) aufweist und wobei die Sensorzonen (28, 30) vorzugsweise im Handabschnitt (14) oder in dessen Nachbarschaft angeordnet sind.

2. Bedienvorrichtung zum Ansteuern eines Geräts, insbesondere zum Ansteuern eines Fahrzeugs, wobei die Bedienvorrichtung um mehrere Achsen schwenkbar und/oder drehbar ist, mit einem Aktuator (16), einem Betätigungshebel und mindestens einem Sensor, wobei der Aktuator (16) mit dem Betätigungshebel wirkverbunden ist, wobei der Betätigungshebel einen Handabschnitt (14) aufweist, wobei der Sensor an dem Handabschnitt (14) angeordnet ist, um den Aktuator (16) wirkverbindend zu aktivieren, wenn der Handabschnitt (14) des Betätigungshebels manuell in bestimmungsgemäßer Weise gegriffen wird, wobei zwei Sensoren des mindestens einen Sensors vorgesehen sind, welche jeweils mindestens eine Sensorzone (28, 30) aufweisen, und wobei die Sensorzonen (28, 30) vorzugsweise im Handabschnitt (14) oder in dessen Nachbarschaft angeordnet sind.

3. Bedienvorrichtung nach Anspruch 1 oder 2, **dadurch gekennzeichnet, dass** ein Sensor mindestens eine Sensorzone (28, 30) aufweist, welche vorzugsweise im Handabschnitt (14) oder in dessen Nachbarschaft angeordnet sind.

4. Bedienvorrichtung nach einem der Ansprüche 1 bis 3, **dadurch gekennzeichnet, dass** der Sensor derart betreibbar ist, dass die Anwesenheit eines Gegenstands an dem Handabschnitt (14) passiv detektierbar ist.

5. Bedienvorrichtung nach einem der vorhergehenden Ansprüche, **dadurch gekennzeichnet, dass** der Sensor mit dem Aktuator (16) derart wirkverbunden ist, dass eine Aktivierung des Aktuators (16) dann bewirkbar ist, wenn der Sensor die Anwesenheit eines Gegenstands detektiert, und dass eine Deaktivierung des Aktuators (16) bewirkbar ist, wenn der Sensor keinen Gegenstand detektiert.

6. Bedienvorrichtung nach einem der vorhergehenden Ansprüche, **dadurch gekennzeichnet, dass** der Sensor mindestens einen kapazitiven Sensor aufweist.

7. Bedienvorrichtung nach einem der vorhergehenden Ansprüche, **dadurch gekennzeichnet, dass** der Sensor im Handabschnitt (14) des Betätigungshebels eingebaut ist.

8. Bedienvorrichtung nach einem der vorhergehenden Ansprüche, wobei mindestens zwei Sensorzonen vorgesehen sind, **dadurch gekennzeichnet, dass** die Anwesenheit eines Gegenstands in mindestens zwei Sensorzonen (28, 30) zu detektieren sind, um den Aktuator (16) zu aktivieren.

9. Bedienvorrichtung nach einem der vorhergehenden Ansprüche, **dadurch gekennzeichnet, dass** mindestens ein Mittel zur Zeitverzögerung vorgesehen ist, welches in Abhängigkeit einer Detektion einer Anwesenheit eines Gegenstands die Betätigungsvorrichtung (10) erst dann aktiviert, wenn eine vorgebbare Zeitdauer abgelaufen ist.

10. Bedienvorrichtung nach einem der vorhergehenden Ansprüche, **dadurch gekennzeichnet, dass** mindestens ein Mittel zur Zeitverzögerung vorgesehen ist, welches in Abhängigkeit einer Detektion einer Abwesenheit eines Gegenstands die Betätigungsvorrichtung (10) erst dann deaktiviert, wenn eine vorgebbare Zeitdauer abgelaufen ist.

11. Bedienvorrichtung nach einem der vorhergehenden Ansprüche, wobei mindestens zwei Sensorzonen vorgesehen sind, **dadurch gekennzeichnet, dass** der Handabschnitt (14) einen Daumenbereich (20, 22) und einen Fingerbereich aufweist und dass mindestens eine Sensorzone (28) in der Nähe des Daumenbereichs und mindestens eine Sensorzone (30) in der Nähe des Fingerbereichs angeordnet ist.

12. Bedienvorrichtung nach einem der vorhergehenden Ansprüche, **dadurch gekennzeichnet, dass** ein kapazitiver Sensor mindestens ein eine Sensorzone (28, 30) definierendes Feld aufweist, wobei das Feld bezüglich des Handabschnitts (14) nach außen gerichtet ist.

13. Bedienvorrichtung nach einem der vorhergehenden Ansprüche, wobei mindestens zwei Sensorzonen (28, 30) vorgesehen sind, **dadurch gekennzeichnet, dass** das die eine Sensorzone (28) definierende Feld nach außen in einer Richtung gerichtet ist, welche im Wesentlichen diametral entgegengesetzt zur Richtung des Feldes gerichtet ist, welches von der anderen Sensorzone (30) definiert ist.

14. Bedienvorrichtung nach einem der vorhergehenden Ansprüche, wobei mindestens zwei Sensorzonen (28, 30) vorgesehen sind, **dadurch gekennzeichnet, dass** das Feld, welches von einer Sensorzone (28) definiert ist, nicht mit dem Feld zusammenhängt, welches durch eine andere Sensorzone (30) definiert ist.

15. Bedienvorrichtung nach einem der vorhergehenden Ansprüche, **dadurch gekennzeichnet, dass** der Aktuator (16) nach einer Aktivierung solange aktiviert bleibt, wie die Anwesenheit eines Gegenstands von mindestens einem Sensor kontinuierlich detektiert wird.

## Claims

1. Control device for actuating a device, in particular for actuating a vehicle, wherein the control device can be pivoted and/or rotated around several axes, with an actuator (16), a control lever and at least one sensor, wherein the actuator (16) is operatively connected to the control lever, wherein the control lever has a handle portion (14), wherein the sensor is arranged on the handle portion (14) in order to operatively enable the actuator (16), when the handle portion (14) of the control lever is manually engaged according to specification, wherein a sensor of the at least one sensor is provided, which has at least two sensor zones (28, 30), and wherein the sensor zones (28, 30) are preferably arranged in the handle portion (14) or in the vicinity thereof

2. Control device for actuating a device, in particular for actuating a vehicle, wherein the control device can be pivoted and/or rotated around several axes, with an actuator (16), a control lever and at least one sensor, wherein the actuator (16) is operatively connected to the control lever, wherein the control lever has a handle portion (14), wherein the sensor is arranged on the handle portion (14) in order to operatively enable the actuator (16), when the handle portion (14) of the control lever is manually engaged according to specification, wherein two sensors of the at least one sensor are provided, which respectively have at least one sensor zone (28, 30), and wherein the sensor zones (28, 30) are preferably arranged in the handle portion (14) or in the vicinity thereof.

3. Control device according to Claim 1 or 2, **characterised in that** a sensor has at least one sensor zone (28, 30), which is preferably arranged in the handle portion (14) or in the vicinity thereof

4. Control device according to one of Claims 1 to 3, **characterised in that** the sensor can be operated in such a way that the presence of an object on the handle portion (14) can be passively detected.

5. Control device according to one of the preceding claims, **characterised in that** the sensor is operatively connected to the actuator (16) in such a way that the actuator (16) can be enabled when the sensor detects the presence of an object and that the actuator (16) can be disabled when no object is detected by the sensor.

6. Control device according to one of the preceding claims, **characterised in that** the sensor has at least one capacitive sensor.

7. Control device according to one of the preceding claims, **characterised in that** the sensor is embedded in the handle portion (14) of the control lever.

8. Control device according to one of the preceding claims, wherein at least two sensor zones are provided, **characterised in that** the presence of an object in at least two sensor zones (28, 30) must be detected to enable the actuator (16).

9. Control device according to one of the preceding claims, **characterised in that** at least one means for time delay is provided, which in response to the presence of an object being detected enables the control device (10) only when a predetermined period of time has elapsed.

10. Control device according to one of the preceding claims, **characterised in that** at least one means for time delay is provided, which in response to no object being detected disables the control device (10) only when a predetermined period of time has elapsed.

11. Control device according to one of the preceding claims, wherein at least two sensor zones are provided, **characterised in that** the handle portion (14) has a thumb area (20, 22) and a finger area, and that at least one sensor zone (28) is arranged in the vicinity of the thumb area and at least one sensor zone (30) is arranged in the vicinity of the fmger area.

12. Control device according to one of the preceding claims, **characterised in that** a capacitive sensor has at least one field defming a sensor zone (28, 30), wherein the field is directed outwards with respect to the handle portion (14).

13. Control device according to one of the preceding claims, wherein at least two sensor zones (28, 30) are provided, **characterised in that** the field defining one sensor zone (28) is directed outwards in a direction, which is substantially diametrically opposed to the direction of the field, which is defined by the other sensor zone (30).

14. Control device according to one of the preceding claims, wherein at least two sensor zones (28, 30) are provided, **characterised in that** the field, which is defined by one sensor zone (28), is non-contiguous with the field, which is defined by another sensor zone (30).

15. Control device according to one of the preceding claims, **characterised in that** once enabled, the actuator (16) remains enabled for so long as the presence of an object continues to be detected by at least one sensor.

## Revendications

1. Dispositif de commande destiné à manoeuvrer une machine, en particulier destiné à manoeuvrer un véhicule, le dispositif de commande pouvant pivoter et/ou tourner autour de plusieurs axes, comportant un actionneur (16), un levier de manoeuvre et au moins un capteur, l'actionneur (16) étant en liaison active avec le levier de manoeuvre, ledit levier de manoeuvre comportant une partie manuelle (14), le capteur étant agencé dans la partie manuelle (14) pour activer par liaison active l'actionneur (16) lorsque la partie manuelle (14) du levier de manoeuvre est saisie manuellement de manière conforme à sa destination, dans lequel il est prévu un capteur dudit au moins un capteur, qui comporte au moins deux zones de capteur (28, 30), qui sont agencées de préférence dans la partie manuelle (14) ou dans le voisinage de celle-ci.

2. Dispositif de commande destiné à manoeuvrer une machine, en particulier destiné à manoeuvrer un véhicule, le dispositif de commande pouvant pivoter et/ou tourner autour de plusieurs axes, comportant un actionneur (16), un levier de manoeuvre et au moins un capteur, l'actionneur (16) étant en liaison active avec le levier de manoeuvre, ledit levier de manoeuvre comportant une partie manuelle (14), le capteur étant agencé dans la partie manuelle (14) pour activer par liaison active l'actionneur (16) lorsque la partie manuelle (14) du levier de manoeuvre est saisie manuellement de manière conforme à sa destination, dans lequel il est prévu deux capteurs dudit au moins un capteur, qui comportent chacun au moins une zone de capteur (28, 30), et les zones de capteur (28, 30) étant agencées de préférence dans la partie manuelle (14) ou dans le voisinage de celle-ci.

3. Dispositif de commande selon la revendication 1 ou 2, **caractérisé en ce qu'**un capteur comporte au moins une zone de capteur (28, 30), qui est agencée de préférence dans la partie manuelle (14) ou dans le voisinage de celle-ci.

4. Dispositif de commande selon l'une quelconque des revendications 1 à 3, **caractérisé en ce que** le capteur peut être utilisé de telle sorte que la présence d'un objet sur la partie manuelle (14) peut être détectée de manière passive.

5. Dispositif de commande selon l'une quelconque des revendications précédentes, **caractérisé en ce que** le capteur est en liaison active avec l'actionneur (16) de telle sorte que l'actionneur (16) peut être activé lorsque le capteur détecte la présence d'un objet, et **en ce que** l'actionneur (16) est désactivé lorsque le capteur ne détecte pas d'objet.

6. Dispositif de commande selon l'une quelconque des revendications précédentes, **caractérisé en ce que** le capteur comporte au moins un capteur capacitif.

7. Dispositif de commande selon l'une quelconque des revendications précédentes, **caractérisé en ce que** le capteur est monté dans la partie manuelle (14) du levier de manoeuvre.

8. Dispositif de commande selon l'une quelconque des revendications précédentes, dans lequel il est prévu au moins deux zones de capteur, **caractérisé en ce que** la présence d'un objet doit être détectée dans au moins deux zones de capteur (28, 30) pour activer l'actionneur (16).

9. Dispositif de commande selon l'une quelconque des revendications précédentes, **caractérisé en ce qu'**il est prévu au moins un moyen de retardement dans le temps qui, en fonction de la détection de la présence d'un objet, active le dispositif de manoeuvre (10) uniquement après l'écoulement d'un intervalle de temps pouvant être prédéfini.

10. Dispositif de commande selon l'une quelconque des revendications précédentes, **caractérisé en ce qu'**il est prévu au moins un moyen de retardement dans le temps qui, en fonction de la détection de l'absence d'un objet, désactive le dispositif de manoeuvre (10) uniquement après l'écoulement d'un intervalle de temps pouvant être prédéfini.

11. Dispositif de commande selon l'une quelconque des revendications précédentes, dans lequel il est prévu au moins deux zones de capteur, **caractérisé en ce que** la partie manuelle (14) comporte une zone pour le pouce (20, 22) et une zone pour les doigts, et **en ce qu'**au moins une zone de capteur (28) est agencée à proximité de la zone pour le pouce et au moins une zone de capteur (30) est agencée à proximité de la zone pour les doigts.

12. Dispositif de commande selon l'une quelconque des revendications précédentes, **caractérisé en ce qu'**un capteur capacitif comporte au moins un champ définissant une zone de capteur (28, 30), le champ étant dirigé vers l'extérieur par rapport à la partie manuelle (14).

13. Dispositif de commande selon l'une quelconque des revendications précédentes, dans lequel il est prévu au moins deux zones de capteur (28, 30), **caractérisé en ce que** le champ définissant l'une des zones de capteur (28) est dirigé vers l'extérieur dans une direction qui est sensiblement diamétralement opposée à la direction du champ qui définit l'autre zone de capteur (30).

14. Dispositif de commande selon l'une quelconque des revendications précédentes, dans lequel il est prévu au moins deux zones de capteur (28, 30), **caractérisé en ce que** le champ qui est défini par l'une des zones de capteur (28) n'est pas adjacent au champ qui est défini par l'autre zone de capteur (30).

15. Dispositif de commande selon l'une quelconque des revendications précédentes, **caractérisé en ce que** l'actionneur (16), après une activation, reste activé jusqu'à ce que la présence d'un objet soit détectée en continu par au moins un capteur.
